# FASCICULE DE BREVET EUROPEEN

(11) **EP 1 122 833 B1**
(45) Date de publication et mention de la délivrance du brevet: **28.11.2007**
(21) Numéro de dépôt: 01400259.6
(22) Date de dépôt: 02.02.2001
(51) Int. Cl.: H01R 13/506

(54) **Dispositif d'assemblage d'un boîtier de connecteur et d'un capot de maintien et de protection des fils raccordés audit connecteur**
Vorrichtung für den Zusammenbau eines Verbindungsgehäuses und eines Abdeckungsteiles zum Halten und zum Schutz der am Verbinder angeschlossenen Leiter
Device for the assembly of a connector housing and a cover for the retention and protection of wires attached to this connector

(30) Priorité: 04.02.2000 FR 0001411
(43) Date de publication de la demande: 08.08.2001
(73) Titulaire: AMPHENOL-AIR LB, 92700 Colombes (FR)
(72) Inventeur: Blanchet, Lucien, 78110 Le Vésinet (FR)
(74) Mandataire: Casalonga, Axel

(56) Documents cités:
- EP-A- 0 921 600
- EP-A- 0 967 687
- WO-A-97/44862
- US-A- 5 662 491

## Description

La présente invention se rapporte à un dispositif d'assemblage d'un boîtier de connecteur et d'un capot de maintien et de protection des fils raccordés audit connecteur.

De tels capots utilisés pour le maintien et la protection, tant mécanique qu'à l'encontre des rayonnements électromagnétiques, des fils raccordés à une moitié de connecteur, généralement du type modulaire, contenue dans un boîtier, sont généralement constitués de deux éléments, à savoir d'un corps et d'un couvercle rapporté et fixé sur ledit corps en vue de la fermeture du capot.

Sur les connecteurs connus de ce type, tels que par exemple ceux commercialisés par le groupe AIR LB sous la dénomination "SIM", dont les boîtiers et capots peuvent être, soit métalliques, soit en matériau composite, éventuellement métallisés extérieurement en vue de la protection contre les rayonnements électromagnétiques, le corps de capot est muni d'une partie d'emboîtement qui s'ajuste dans une ouverture arrière du boîtier de connecteur. Pour l'assemblage du capot avec le boîtier de connecteur, on utilise jusqu'à présent diverses solutions telles que par exemple des systèmes à vis dont les principaux inconvénients consistent dans leur coût, dans la difficulté d'actionner lesdits systèmes et dans les risques d'endommagement, par lesdits systèmes, des fils entourés par les capots ou de composants situés au voisinage de ces derniers.

Il convient de noter à ce sujet que, d'une manière générale, ces connecteurs qui sont utilisés principalement pour des applications aéronautiques, sont implantés dans des conditions telles que le corps du capot se trouve positionné à l'arrière du boîtier de connecteur déjà avant que les fils soient raccordés de l'arrière au connecteur, le couvercle du capot n'étant posé sur le corps du capot après que tous les fils soient raccordés au connecteur. C'est la raison pour laquelle la manoeuvre des systèmes d'assemblage doit pouvoir se faire sous un espace très restreint, donc dans des conditions relativement difficiles.

La présente invention vise un dispositif d'assemblage d'un boîtier de connecteur et d'un capot de maintien des fils raccordés audit connecteur, dispositif qui soit de fabrication simple et de coût réduit et qui permette un assemblage plus simple et plus rapide que les dispositifs connus, sans risque d'endommagement.

L'ensemble, objet de l'invention, comprend un boîtier de connecteur et un capot de maintien des fils raccordés audit connecteur, ledit capot étant constitué d'un corps muni d'une partie d'emboîtement s'ajustant dans une ouverture arrière du boîtier de connecteur, et d'un couvercle rapporté et fixé sur ledit corps, en vue de la fermeture du capot, des moyens d'assemblage étant prévus sur ledit boîtier et ledit capot pour le maintien du capot sur le boîtier. Lesdits moyens d'assemblage comprennent deux premiers éléments de verrouillage prévus dans des positions opposées au niveau de ladite ouverture du boîtier, et deux seconds éléments de verrouillage qui sont complémentaires desdits premiers éléments et qui sont prévus dans des positions opposées sur ladite partie d'emboîtement, l'un au moins desdits seconds éléments de verrouillage étant élastiquement déformable, de manière à pouvoir être amené, par déformation élastique, d'une position active de verrouillage à une position inactive de déverrouillage. Les moyens d'assemblage comprennent, en outre, des moyens de condamnation prévus sur le couvercle du capot pour bloquer en position active ledit second élément de verrouillage déformable lorsque le couvercle est rapporté et fixé sur le corps de capot.

Suivant un mode de réalisation préféré de l'invention, les premiers moyens de verrouillage sont constitués par des creux ménagés dans des faces opposées de ladite ouverture du boîtier de connecteur, et lesdits seconds moyens de verrouillage comprennent des saillies dont l'une au moins est disposée sur une partie élastiquement déformable.

De préférence, ladite partie élastiquement déformable comprend une patte en porte-à-faux, élastique en flexion.

Dans le cadre de l'invention, ladite patte élastique en flexion peut être constituée par une patte réalisée d'une seule pièce avec le corps de capot, mais suivant un mode de réalisation préféré, ladite patte est une patte rapportée sur le corps de capot.

Dans ce cas, le corps de capot peut avantageusement comporter un logement pour l'ancrage de ladite patte, lequel logement peut venir de moulage avec le corps ou être usiné dans ce dernier, selon que le corps de capot est moulé ou réalisé par usinage.

De préférence, ladite patte peut être constituée par une lame métallique conformée par pliage.

Les moyens de condamnation prévus sur le couvercle pour bloquer en position active le second élément de verrouillage, peuvent être avantageusement constitués par un élément disposé en saillie sur la face interne du couvercle, de manière à immobiliser ladite patte en position active lorsque le couvercle est rapporté sur le corps de capot.

En se référant aux dessins annexés, on va décrire ci-après plus en détail un mode de réalisation illustratif et non limitatif d'un dispositif d'assemblage conforme à l'invention; sur les dessins :
- la figure 1 est une vue de dessus d'un boîtier de connecteur et d'un capot fixé à ce boîtier;
- la figure 2 est une vue de dessus selon la figure 1, le couvercle du capot étant retiré et le boîtier de connecteur étant représenté partiellement en coupe;
- la figure 3 est une vue en perspective du corps de capot;
- la figure 4 est une vue en perspective du couvercle de capot;
- la figure 5 est une vue analogue à celle de la figure 2, montrant une première phase d'assemblage du corps de capot avec le boîtier de connecteur;
- la figure 6 est une vue en perspective du corps de capot et du boîtier de connecteur, dans la même phase que la figure 5;
- la figure 7 est une vue analogue à celle de la figure 5, au cours d'une phase ultérieure d'assemblage;
- la figure 8 est une vue en perspective du boîtier de connecteur et du capot, avant fermeture du couvercle de capot;
- la figure 9 est une vue latérale, partiellement en coupe, de l'ensemble suivant la figure 8;
- la figure 10 est une vue en perspective du capot, sans le boîtier de connecteur, après fixation du couvercle sur le corps de capot; et
- la figure 11 est une vue latérale, partiellement en coupe, du capot suivant la figure 10, assemblé avec le boîtier de connecteur.

Les figures 1 et 2 illustrent un ensemble comprenant un boîtier de connecteur 1 et un capot 2 de maintien et de protection des fils non représentés raccordés au connecteur. Le boîtier de connecteur 1 est destiné à recevoir un ou plusieurs modules de connecteur non représentés, notamment des modules du type "SIM" tels que commercialisés par le groupe AIR LB.

Le boîtier de connecteur 1 est représenté (voir également par exemple les figures 8, 9 et 11) sous la forme d'un boîtier parallélépipédique présentant deux ouvertures opposées, à savoir une ouverture arrière 3 de forme rectangulaire et une ouverture avant non visible sur les dessins. L'ouverture avant donne accès aux contacts des modules montés dans le boîtier, en vue du couplage de ces contacts avec les contacts complémentaires des modules contenus dans un autre boîtier de connecteur non représenté. L'ouverture arrière 3 permet d'insérer, dans les modules contenus dans le boîtier 1, les extrémités de conducteurs non représentés destinés à être raccordés auxdits modules, ces conducteurs comportant de préférence chacun, à son extrémité, un embout de contact et de verrouillage, comme cela est bien connu.

Tel que cela apparaît surtout sur les figures 2, 5 et 7, le boîtier 1 comporte deux éléments de verrouillage 4 prévus dans des positions opposées dans ladite ouverture arrière 3, sous la forme de deux rainures parallèles ménagées intérieurement dans deux parois opposées délimitant ladite ouverture.

Le capot 2 comprend un corps 5 représenté en détail sur la figure 3, et un couvercle 6 représenté en détail sur la figure 4, le couvercle 6 étant fixé sur le corps 5, par exemple à l'aide de deux vis 7 qui apparaissent sur les figures 1 et 10. Ces vis 7 sont vissées à travers des trous de passage 8 du couvercle 6 (figure 4) dans des trous taraudés 9 du corps de capot 5 (figure 3).

Le corps 2 comporte, pour le passage des conducteurs raccordés au connecteur disposés dans le boîtier 1, deux ouvertures 10 et 11 se trouvant ici dans deux parois latérales contiguës à angle droit l'une par rapport à l'autre. L'ouverture 11 est définie sensiblement à moitié par le corps 5 et le couvercle 6, tandis que l'ouverture 10 côté connecteur est définie principalement par le corps 5. A l'endroit de l'ouverture 10, le corps 5 du capot comprend une partie d'emboîtement 12 définissant au moins un grand côté et un premier petit côté de l'ouverture rectangulaire 10, le couvercle 6 présentant une partie d'emboîtement 13 qui définit le deuxième grand côté de l'ouverture 10.

La partie d'emboîtement 12 comporte, à l'endroit dudit premier petit côté délimitant l'ouverture 10, un élément de verrouillage 14 constitué par une saillie extérieure sur ledit côté sous la forme d'une nervure 14 dont la forme et la taille sont adaptées à la forme et à la taille d'une des rainures 4 de l'ouverture arrière 3 du boîtier de connecteur 1.

A l'opposé de ladite nervure 14 solidaire de la partie d'emboîtement 12 du corps de capot 5, donc à l'endroit du deuxième petit côté de l'ouverture rectangulaire 10, la partie d'emboîtement 12 est échancrée, l'élément de verrouillage destiné à coopérer, sur ce côté, avec l'autre rainure de verrouillage 4 de l'ouverture arrière 3 du boîtier de connecteur 1 étant constitué par un élément 15 en forme de patte élastique en flexion, rapporté sur le corps de capot 5.

L'élément 15 est constitué par une lame métallique 16 dont une extrémité est pliée en U pour former une partie d'ancrage 17 et dont l'autre extrémité est coudée en 18, de manière à constituer une saillie extérieure ayant une forme et une taille adaptées à ladite rainure intérieure 4 de l'ouverture arrière 3 du boîtier de connecteur 1. Le corps de capot 5 comporte de son côté un logement 19 conformé de manière que l'extrémité d'ancrage 17 de la lame 16 puisse y être emboîtée depuis le côté couvercle et y être maintenue de telle manière que la lame 16 constitue une patte en porte-à-faux sollicitée élastiquement vers l'extérieur, en appui contre une butée 20 qui limite la flexion de la lame 16 vers l'extérieur, mais permet par contre à la lame de fléchir élastiquement vers l'intérieur.

Dans l'exemple représenté, l'extrémité libre 18 de la lame 16 est coudée à moins de 90° de manière que, lorsque la lame 16 est en appui contre la butée 20, l'extrémité 18 fait avec l'axe de l'ouverture 10 un angle inférieur à 90°, par exemple un angle compris entre 45 et 60°.

Ainsi, avant l'insertion des conducteurs dans le connecteur contenu dans le boîtier 1, le corps de capot 5 seul peut être assemblé provisoirement avec le boîtier 1, par engagement de sa partie d'emboîtement 12 dans l'ouverture arrière 3. Pour cela, dans un premier temps, selon la figure 5, on insère la partie d'emboîtement 12 du corps de capot 5, sans le couvercle 6, du côté de la nervure de verrouillage 14 dans l'ouverture arrière 3, de manière que la nervure 14 soit engagée dans la rainure 4. Ensuite, en faisant pivoter le corps de capot 5 autour de la nervure 14, on rapproche le côté opposé du corps de capot 5 du boîtier 1 jusqu'à ce que l'extrémité coudée 18 de la lame 16 vienne porter contre l'extrémité arrière du boîtier 1, et on repousse alors, à l'aide d'un outil non représenté, la lame 16 élastiquement vers l'intérieur (figure 7), pour permettre à l'extrémité coudée 18 de la lame 16 de s'engager dans l'ouverture 3 et finalement de s'encliqueter dans la rainure 4, de la manière visible sur la figure 2. Le corps de capot 5 est ainsi provisoirement verrouillé sur le boîtier de connecteur 1 et il est alors possible d'engager les conducteurs à raccorder de l'arrière dans le connecteur contenu dans le boîtier 1, en les faisant passer sur le corps de capot 5.

Lorsque tous les conducteurs ont été raccordés au connecteur, on pose le couvercle 6 sur le corps 2, de la manière visible sur les figures 8 et 9, en insérant d'abord la partie d'emboîtement 13 du couvercle 6 dans l'ouverture arrière 3 du boîtier 1, en position oblique suivant les figures 8 et 9, et en faisant ensuite pivoter le couvercle 6 vers le bas sur le corps 5, avant de le fixer à l'aide des vis 7.

Or, du fait de sa flexibilité et de la forme de son extrémité libre 18 coudée, la lame 16 à elle-seule n'est pas à même d'assurer un verrouillage suffisamment fiable du capot 2 sur le boîtier 1. C'est la raison pour laquelle des moyens de condamnation sont prévus sur le couvercle de capot 6, pour bloquer la lame 16 dans la position de verrouillage de son extrémité libre 18 dans la rainure 4, selon la figure 2, donc en appui contre la butée 20.

Ces moyens de condamnation sont constitués par un nez de blocage 21 en saillie sur la face intérieure du couvercle 6, de telle manière que lorsque le couvercle 6 est placé sur le corps de capot 5 (voir figures 8 et 9 et surtout figures 10 et 11), ledit nez 21 vient se placer en regard de la face intérieure de la lame 16 dont l'extrémité libre 18 est encliquetée dans la rainure 4, de sorte qu'après fixation du couvercle 6 sur le corps 5 à l'aide des vis 7, la lame 16 se trouve bloquée en position de verrouillage par le nez 21.

Le déverrouillage du corps de capot 5, après enlèvement du couvercle 6, peut se faire, sans utilisation d'un quelconque outil, par une simple traction exercée sur le corps 5 du côté de la lame élastique 16, traction sous l'effet de laquelle, grâce à son extrémité coudée 18, la lame 16 fléchit vers l'intérieur pour permettre à son extrémité 18 de se dégager de la rainure 4.

Il convient de remarquer que le mode de réalisation représenté et décrit n'a été donné qu'à titre d'exemple illustratif et non limitatif et que de nombreuses modifications et variantes sont possibles dans le cadre de l'invention.

Ainsi, par exemple, l'élément de verrouillage 15 élastique en flexion, au lieu d'être constituée par une lame métallique 16 rapportée sur le corps 5, pourrait être constituée par une patte en porte-à-faux réalisée d'une seule pièce avec le corps 5. Toutefois, l'utilisation de la lame métallique 16 rapportée présente en particulier l'avantage de permettre une réalisation plus simple du corps de capot 5, dans la mesure où il suffit de prévoir, sur ce dernier, un logement (19) pour l'extrémité d'ancrage 17 de la lame 16.

Par ailleurs, le capot 2, au lieu d'être un capot à coude à 90° (ouvertures 10 et 11 dans des parois à angle droit l'une par rapport à l'autre), pourrait bien entendu être également un capot différent, par exemple rectiligne ou sous un angle quelconque.

Le capot peut être aussi bien un capot de fiche qu'un capot d'embase, le corps de capot pouvant être muni, selon les besoins, de moyens de fixation, non représentés car n'entrant pas dans le cadre de la présente invention.

Enfin, le capot pourvu des moyens d'assemblage suivant l'invention peut être aussi bien un capot métallique qu'un capot en matière plastique ou en matière composite, le cas échéant métallisé pour la protection contre les rayonnements électromagnétiques. Le corps et le couvercle du capot peuvent être, soit usinés, soit moulés. Dans les deux cas, la lame métallique 16 rapportée simplifie la fabrication du corps de capot. Le nez de blocage 21 peut être de préférence réalisé d'une seule pièce avec le couvercle 6.

## Revendications

1. Ensemble comprenant un boîtier de connecteur (1) et un capot (2) de maintien et de protection des fils raccordés audit connecteur, ledit capot étant constitué d'un corps (5) muni d'une partie d'emboîtement (12) s'ajustant dans une ouverture arrière (3) du boîtier de connecteur et d'un couvercle (6) rapporté et fixé sur ledit corps en vue de la fermeture du capot, des moyens d'assemblage étant prévus sur ledit boîtier et ledit capot pour le maintien du capot sur le boîtier, **caractérisé par le fait que** lesdits moyens d'assemblage comprennent :
- deux premiers éléments de verrouillage (4) prévus dans des positions opposées au niveau de ladite ouverture arrière (3) du boîtier (1);
- deux seconds éléments de verrouillage (14, 15) qui sont complémentaires desdits premiers éléments de verrouillage et sont prévus dans des positions opposées sur ladite partie d'emboîtement (12), l'un au moins desdits seconds éléments de verrouillage étant élastiquement déformable de manière à pouvoir être amené, par déformation élastique, d'une position active de verrouillage à une position inactive de déverrouillage; et
- des moyens de condamnation (21) prévus sur le couvercle (6) pour bloquer en position active ledit second élément de verrouillage déformable (15) lorsque le couvercle (6) est rapporté et fixé sur le corps de capot (5).

2. Ensemble suivant la revendication 1, **caractérisé par le fait que** lesdits premiers moyens de verrouillage sont constitués par des creux (4) ménagés dans des faces opposées de ladite ouverture (3), et que lesdits seconds moyens de verrouillage comprennent des saillies (14, 18) dont l'une au moins est disposée sur une partie (16) élastiquement déformable.

3. Ensemble suivant la revendication 2, **caractérisé par le fait que** ledit second élément de verrouillage (15) élastiquement déformable est constitué par une patte en porte-à-faux élastique en flexion.

4. Ensemble suivant la revendication 3, **caractérisé par le fait que** ladite patte (15) est constituée par une patte rapportée sur le corps de capot (5).

5. Ensemble suivant la revendication 4, **caractérisé par le fait que** le corps de capot (5) présente un logement (19) pour l'ancrage de ladite patte.

6. Ensemble suivant la revendication 5, **caractérisée par le fait que** ladite patte (15) est constituée par une lame métallique (16) conformée par pliage.

7. Ensemble suivant l'une quelconque des revendications précédentes, **caractérisé par le fait que** lesdits moyens de condamnation comprennent un élément (21) disposé en saillie sur la face intérieure du couvercle (6) de manière à bloquer ladite patte (15) en position active.

8. Ensemble suivant la revendication 7, **caractérisé par le fait que** ledit élément est un nez (21) formé d'une seule pièce avec le couvercle (6).

## Claims

1. Assembly comprising a connector box (1) and a cap (2) for retaining and protecting the wires connected to the said connector, the said cap consisting of a body (5) furnished with a nesting portion (12) being adjusted in a rear opening (3) of the connector box and a cover (6) fitted and attached to the said body for the purpose of closing the cap, assembly means being provided on the said box and the said cap for holding the cap on the box, **characterized in that** the said assembly means comprise:
- two first latching elements (4) provided in opposite positions at the said rear opening (3) of the box (1) ;
- two second latching elements (14, 15) that complement the said first latching elements and are provided in opposite positions on the said nesting portion (12), at least one of the said second latching elements being elastically deformable so as to be able to be moved, by elastic deformation, from an active latched position to an inactive unlatched position; and
- locking means (21) provided on the cover (6) to immobilize the said second deformable latching element (15) in the active position when the cover (6) is fitted and attached to the cap body (5).

2. Assembly according to Claim 1, **characterized in that** the said first latching means consist of recesses (4) arranged in opposite faces of the said opening (3), and that the said second latching means comprise protrusions (14, 18) at least one of which is placed on an elastically deformable portion (16).

3. Assembly according to Claim 2, **characterized in that** the said second elastically deformable latching element (15) consists of an elastically flexible cantilevered fastener.

4. Assembly according to Claim 3, **characterized in that** the said fastener (15) consists of a fastener fitted to the cap body (5).

5. Assembly according to Claim 4, **characterized in that** the cap body (5) has a housing (19) for anchoring the said fastener.

6. Assembly according to Claim 5, **characterized in that** the said fastener (15) consists of a metal strip (16) formed by bending.

7. Assembly according to any one of the preceding claims, **characterized in that** the said locking means comprise an element (21) placed in protrusion on the inner face of the cover (6) in order to immobilize the said fastener (15) in the active position.

8. Assembly according to Claim 7, **characterized in that** the said element is a snout (21) formed in a single piece with the cover (6).

## Patentansprüche

1. Anordnung mit einem Verbindergehäuse (1) und einer Kappe (2) zur Halterung und zum Schutz von an den Verbinder angeschlossenen Drähten, wobei die Kappe durch einen Körper (5), der mit einem Einsteckteil (12) versehen ist, der in eine hintere Öffnung (3) des Verbindergehäuses hineinpasst, und durch einen Deckel (6) gebildet ist, der zum Verschließen der Kappe an dem Körper angebracht und fixiert ist, wobei Verbindungsmittel an dem Gehäuse und der Kappe zur Halterung der Kappe an dem Gehäuse vorgesehen sind, **dadurch gekennzeichnet, dass** die Verbindungsmittel aufweisen:
- zwei erste Verriegelungselemente (4), die an gegenüberliegenden Stellen in Höhe der hinteren Öffnung (3) des Gehäuses (1) vorgesehen sind;
- zwei zweite Verriegelungselemente (14, 15), die komplementär zu den ersten Verriegelungselementen ausgebildet und an gegenüberliegenden Stellen an dem Einsteckteil (12) vorgesehen sind, wobei wenigstens eines der zweiten Verriegelungselemente in einer Weise elastisch verformbar ist, um unter elastischer Verformung von einer wirksamen Verriegelungsstellung in eine unwirksame Entriegelungsstellung überführt werden zu können; und
- Sperrmittel (21), die an dem Deckel (6) vorgesehen sind, um das verformbare zweite Verriegelungselement (15) in einer wirksamen Stellung zu blockieren, wenn der Deckel (6) an dem Kappenkörper (5) angebracht und fixiert ist.

2. Anordnung nach Anspruch 1, **dadurch gekennzeichnet, dass** die ersten Verriegelungsmittel in Form von zwei Ausnehmungen (4) ausgebildet sind, die in einander gegenüberliegenden Flächen der Öffnung (3) eingerichtet sind, und dass die zweiten Verriegelungsmittel Vorsprünge (14, 18) aufweisen, von denen wenigstens einer auf einem elastisch verformbaren Teil (16) angeordnet ist.

3. Anordnung nach Anspruch 2, **dadurch gekennzeichnet, dass** das elastisch verformbare zweite Verriegelungselement (15) in Form einer elastisch biegbaren auskragenden Klaue ausgebildet ist.

4. Anordnung nach Anspruch 3, **dadurch gekennzeichnet, dass** die Klaue (15) durch eine an dem Kappenkörper (5) angebrachte Klaue gebildet ist.

5. Anordnung nach Anspruch 4, **dadurch gekennzeichnet, dass** der Kappenkörper (5) eine Aufnahme (19) zur Verankerung der Klaue aufweist.

6. Anordnung nach Anspruch 5, **dadurch gekennzeichnet, dass** die Klaue (15) durch einen Metallstreifen (16) gebildet ist, der durch Biegen passend gestaltet ist.

7. Anordnung nach einem beliebigen der vorhergehenden Ansprüche, **dadurch gekennzeichnet, dass** die Sperrmittel ein Element (21) aufweisen, das auf der inneren Fläche des Deckels (6) in einer Weise vorstehend angeordnet ist, um die Klaue (15) in einer wirksamen Stellung zu blockieren.

8. Anordnung nach Anspruch 7, **dadurch gekennzeichnet, dass** das Element durch eine Nase (21) gebildet ist, die in einem Stück gemeinsam mit dem Deckel (6) ausgebildet ist.
